# EUROPÄISCHE PATENTSCHRIFT

(11) **EP 1 831 557 B1**
(45) Veröffentlichungstag und Bekanntmachung des Hinweises auf die Patenterteilung: **18.11.2009**
(21) Anmeldenummer: 05815658.9
(22) Anmeldetag: 02.12.2005
(51) Int. Cl.: F04B 35/04

(54) **LINEARVERDICHTER**
LINEAR COMPRESSOR
COMPRESSEUR LINEAIRE

(30) Priorität: 23.12.2004 DE 102004062298
(43) Veröffentlichungstag der Anmeldung: 12.09.2007
(73) Patentinhaber: BSH Bosch und Siemens Hausgeräte GmbH, 81739 München (DE)
(72) Erfinder: HELL, Erich, 89537 Giengen (DE); SCHUBERT, Jan-Grigor, 89250 Aufheim (DE)
(86) Internationale Anmeldenummer: PCT/EP2005/056443
(87) Internationale Veröffentlichungsnummer: WO 2006/069890

(56) Entgegenhaltungen:
- EP-A- 0 864 750
- EP-A- 1 045 145
- US-A1- 2002 057 974

## Beschreibung

Die vorliegende Erfindung betrifft einen Linearverdichter, insbesondere einen Linearverdichter, der zum Verdichten von Kältemittel in einem Kältegerät geeignet ist.

Aus US 6 641 377 B2 ist ein Linearverdichter mit einer Pumpkammer, in der ein Kolben hin- und her beweglich ist, einem mit der Pumpkammer fest verbundenem Rahmen, an dem ein mit dem Kolben verbundener Schwingkörper über wenigstens eine Feder hin- und her beweglich gehalten ist, und wenigstens einem an dem Rahmen montierten Elektromagneten zum Antreiben der Hin- und Herbewegung des Schwingkörpers bekannt.

Die von dem Magneten auf den Schwingkörper ausgeübte oszillierende Kraft ruft eine entsprechende oszillierende Gegenkraft hervor, die der Rahmen auf eine Halterung ausübt, an der er befestigt ist. Diese oszillierende Gegenkraft kann, wenn sie nicht kompensiert wird, die Halterung oder andere mit ihr verbundene Teile zu Schwingungen anregen, die von einem Benutzer als Betriebsgeräusch wahrgenommen werden.

Um solche Schwingungen gering zu halten, wirken in dem bekannten Linearverdichter zwei Kolben zusammen, die von zwei verschiedenen Seiten her in die Pumpkammer eindringen. Wenn diese Kolben gleiche Massen haben und von gleich starken Federn gehalten sind, ist es möglich, den antreibenden Elektromagneten jedes Kolbens so anzusteuern, dass die Kolben exakt gegenphasig schwingen, so dass die durch die Schwingbewegung verursachten, auf den Rahmen wirkenden Gegenkräfte einander kompensieren.

Ein solcher Linearverdichter ist aufwändig, da die Kolben und diesen zugeordnete Antriebsmittel jeweils doppelt vorhanden sein müssen . Es ist aber auch schwierig, eine exakt spiegelsymmetrische Bewegung der zwei Kolben zu gewährleisten, da fertigungsbedingte Streuung der schwingenden Massen und vor allem der Steifigkeit der sie haltenden Federn zu unterschiedlichen Eigenfrequenzen der zwei Kolben führen können. Daraus können, wenn die Magnete auf beiden Seiten mit dem gleichen Wechselstrom erregt werden, unterschiedliche Amplituden und Phasen der Kolbenbewegung resultieren.

Es ist zwar auch möglich, einen Linearverdichter mit einem einzigen schwingfähigen Kolben zu realisieren, bei dem die Übertragung von auf einen Rahmen ausgeübten Gegenkräften auf eine Halterung des Verdichters dadurch begrenzt ist, dass der Rahmen seinerseits gegenüber der Halterung schwingfähig aufgehängt ist, doch ist für einen solchen Linearverdichter eine große Zahl von Federn erforderlich, die die Montage des Linearverdichters zeitaufwändig und kostspielig machen.

Aufgabe der vorliegenden Erfindung ist, einen Linearverdichter zu schaffen, der mit einfachen Mitteln eine übermäßige Übertragung von Schwingungen auf einen Träger, an dem der Linearverdichter befestigt ist, verhindert.

Die Aufgabe wird dadurch gelöst, dass eine einteilige Feder einerseits den Schwingkörper mit dem Rahmen und andererseits den Rahmen mit einem Befestigungskörper verbindet, der zur Befestigung des Linearverdichters an einem externen Träger dient. Somit wird nur eine einzige Feder benötigt, um die Schwingfähigkeit des Schwingkörpers und des damit verbundenen Kolbens in Bezug zum Rahmen bzw. der Pumpkammer und die des Rahmens bzw. der Pumpkammer in Bezug auf den äußeren Träger sicherzustellen. Es genügt somit eine kleine Zahl von Teilen, um den Träger wirksam vor den Schwingungen des Linearverdichters abzuschirmen. Dadurch werden Teilekosten und Fertigungsaufwand eingespart.

Um die Übertragungen von Schwingungen nicht nur als Körperschall, sondern auch über die Luft einzuschränken, ist der Befestigungskörper vorzugsweise als ein die Pumpkammer und den Rahmen umgebendes Gehäuse ausgeführt.

Eine Membranfeder ist besonders gut geeignet, um daran den Schwingkörper, den Rahmen und den Befestigungskörper jeweils gegeneinander schwingfähig anzubringen.

Um bei geringen Abmessungen der Membranfeder einen großen Hub zu erreichen, umfasst diese vorzugsweise wenigstens einen gekrümmten Federarm. Ein im Zickzack gekrümmter Federarm ist besonders bevorzugt, da dieser allenfalls geringe Drehmomente zwischen gegeneinander schwingenden Teilen hervorruft.

Um mit der Schwingung zusammenhängende Drehmomente, insbesondere zwischen dem Rahmen und dem Schwingkörper, gering zu halten, ist es ferner zweckmäßig, wenn die Membranfeder wenigstens zwei den Rahmen mit dem Schwingkörper verbindende gekrümmte und zueinander bezüglich einer zur Bewegungsrichtung des Schwingkörpers parallelen Ebene spiegelsymmetrische Arme umfasst. Die von solchen Armen erzeugten Drehmomente haben jeweils entgegengesetzte Richtung, so dass sie einander kompensieren.

Eine stabile Aufhängung unter Verwendung einer minimalen Zahl von Bauteilen ist realisierbar, wenn die Feder in einem Mittelabschnitt mit dem Schwingkörper, in zwei Endabschnitten mit dem Befestigungskörper und an jeweils zwischen dem Mittelabschnitt und dem Endabschnitten liegenden Abschnitten mit dem Rahmen verbunden ist.

Um die Übertragung von Schwingungen auf den Träger weiter zu reduzieren, kann die Feder mit dem Befestigungskörper über ein schwingungsdämpfendes Element verbunden sein.

Um eine exakte Linearführung des Schwingkörpers zu gewährleisten, ist der Linearverdichter vorzugsweise mit einer zweiten einteiligen, den Schwingkörper mit dem Rahmen und den Rahmen mit dem Befestigungskörper verbindenden Feder ausgestattet, wobei die Federn in Richtung der Hin- und Herbewegung beabstandet an dem Schwingkörper angreifen.

Zum Antreiben der Schwingbewegung dient vorzugsweise wenigstens ein Paar von antiparallel und mit zur Bewegungsrichtung des Schwingkörpers orientierter Feldachse auf entgegengesetzten Seiten des Schwingkörpers angeordneten Magneten.

Weitere Merkmale und Vorteile der Erfindung ergeben sich aus der nachfolgenden Beschreibung eines Ausführungsbeispiels unter Bezugnahme auf die beigefügten Figuren. Es zeigen:
- Fig. 1: eine perspektivische Ansicht eines erfindungsgemäßen Linearverdichters; und
- Fig. 2: eine Draufsicht auf eine Membranfeder des Linearverdichters der Fig. 1.

Der in Fig. 1 gezeigte Linearverdichter umfasst ein schallisolierendes Gehäuse, von dem in der Figur nur eine von zwei Schalen 1 teilweise dargestellt ist. Die Schalen berühren einander an einem umlaufenden Flansch 2 und bilden so eine - bis auf nicht gezeigte Durchführungen für eine Kältemittel-Saugleitung bzw. eine Druckleitung - geschlossene Hülle. An dem Flansch 2 sind mehrere Ösen 3 zum Befestigen der Schalen aneinander und an einem Träger gebildet, der in der Fig. nicht dargestellt ist und nicht als Teil des Verdichters angesehen wird.

An der Innenwand der Schale 1 sind vier Fassungen für Puffer 4 aus Gummi, elastischem Schaumstoff oder einem anderen schwingungsabsorbierenden Material gebildet, von denen nur zwei, die an einer dem Betrachter zugewandten Rand der Schale 1 liegen, sichtbar sind. Die Puffer 4 haben jeweils einen Schlitz, der einen Endabschnitt 6 eines Federarmes 5 aufnimmt. Die Federarme 5 sind jeweils Teil einer einteilig aus Federstahl gestanzten Membranfeder, die in Fig. 2 in einer Draufsicht dargestellt ist.

Die Membranfeder hat zwei Federarme 5, die jeweils von einem langgestreckten Zwischenabschnitt 7 ausgehen und jeweils zwei geradlinige, zu dem Zwischenabschnitt 7 parallele Abschnitte 8 umfassen. Weitere Federarme 9 erstrecken sich von entgegengesetzten Längsenden der zwei Zwischenabschnitte 7 aus zickzackförmig zu einem Mittelabschnitt 10 der Feder hin, an dem alle vier Federarme 9 aufeinandertreffen. Die Federarme 9 haben jeweils drei geradlinige Abschnitte. Jeder Federarm 9 ist das Spiegelbild der zwei ihm benachbarten Federarme bezogen auf durch strichpunktierte Linien I und II in Fig. 2 dargestellte, zur Schwingrichtung parallele Symmetrieebenen.

Bohrungen an den Längsenden der Zwischenabschnitte 7 dienen zur Befestigung eines Rahmens, der sich aus drei Elementen zusammensetzt, zwei Wandstücken 11, die sich jeweils zwischen einander zugewandten Zwischenabschnitten 7 der zwei Membranfedern erstrecken, und einem Bogen 12, der sich über die Federarme 9 der vorderen Membranfeder hinwegwölbt und eine Pumpkammer 13 trägt.

Die Wandstücke 11 tragen an ihren einander zugewandten Seiten jeweils einen Weicheisenkern 14 mit drei untereinander verbundenen, parallelen Schenkeln, von denen jeweils der mittlere in der Figur durch eine Magnetspule 15 verborgen ist, durch deren Wicklung er sich erstreckt.

In einem Spalt zwischen den einander zugewandten freien Enden der Weicheisenkerne 14 ist ein Schwingkörper 16 aufgehängt. Ein permanentmagnetisches Mittelstück des Schwingkörpers 16 füllt den Spalt zwischen den Weicheisenkemen 14 im Wesentlichen aus. Verjüngte Endabschnitte des Schwingkörpers 16 sind jeweils mit Hilfe von Schrauben oder Nieten 17, die sich durch Bohrungen 18 im Mittelabschnitt 10 der Membranfedern erstrecken, an letzteren gehalten. Durch eine größere, zentrale Bohrung 19 der in der Figur dem Betrachter zugewandten Membranfeder erstreckt sich eine Kolbenstange 20, die den Schwingkörper 16 starr mit einem in der Pumpkammer 13 hin- und herbeweglichen, nicht gezeigten Kolben verbindet.

Der mittlere Abschnitt des Schwingkörpers 16 ist ein Permanent-Stabmagnet, dessen Feldachse mit der Längsachse der Kolbenstange 20 zusammenfällt und dessen Pole in der in Fig. 1 gezeigten Gleichgewichtsstellung in Schwingrichtung aus dem Spalt zwischen den Weicheisenkernen 14 vorstehen. Die Magnetspulen 15 sind so verschaltet, dass ihre Felder jeweils gleichnamige einander zugewandte Pole aufweisen. Durch Erregen der Magnetspulen 15 mit einem Wechselstrom wird jeweils abwechselnd der Nordpol oder der Südpol des Permanentmagneten in die Mitte des Spaltes gezogen und dadurch der Schwingkörper 16 zum Schwingen angeregt.

Durch die Aufhängung des Schwingkörpers 16 mit Hilfe von jeweils vier Federarmen 9 an seinen beiden Längsenden ist der Schwingkörper 16 leicht in Richtung der Kolbenstange 20 verschiebbar; in einer zu dieser Richtung senkrechten Richtung ist die Steifigkeit der Federarme 9 erheblich größer, so dass der Schwingkörper 16 und mit ihm der Kolben zuverlässig in der Schwingrichtung geführt ist.

## Patentansprüche

1. Linearverdichter mit einer Pumpkammer (13), in der ein Kolben hin und her beweglich ist, einem mit der Pumpkammer (13) fest verbundenen Rahmen (11, 12), an dem ein mit dem Kolben verbundener Schwingkörper (16) über wenigstens eine Feder (9) hin und her beweglich gehalten ist und wenigstens ein Elektromagnet (14, 15) zum Antreiben der Hin- und Herbewegung des Schwingkörpers (16) montiert ist, **dadurch gekennzeichnet, dass** eine einteilige Feder (5, 7, 9) einerseits den Schwingkörper (16) mit dem Rahmen (11,12) und andererseits den Rahmen (11,12) mit einem Befestigungskörper (1) zur Befestigung des Linearverdichters an einem Träger verbindet.

2. Linearverdichter nach Anspruch 1, **dadurch gekennzeichnet, dass** der Befestigungskörper (1) ein die Pumpkammer (13) und den Rahmen (11, 12) umgebendes Gehäuse ist.

3. Linearverdichter nach Anspruch 1 oder 2, **dadurch gekennzeichnet, dass** die Feder (5, 7, 9) eine Membranfeder ist.

4. Linearverdichter nach Anspruch 3, **dadurch gekennzeichnet, dass** die Membranfeder (5, 7, 9) wenigstens einen im Zickzack gekrümmten Federarm (5, 9) umfasst, der den Rahmen (11, 12) mit dem Schwingkörper (16) oder mit dem Befestigungskörper (1) verbindet.

5. Linearverdichter nach Anspruch 3, **dadurch gekennzeichnet, dass** die Membranfeder (5, 7, 9) wenigstens zwei den Rahmen (11, 12) mit dem Schwingkörper (16) verbindende gekrümmte, zueinander bezüglich einer zur Bewegungsrichtung des Schwingkörpers parallelen Ebene (I, II) spiegelsymmetrische Arme (9) umfasst.

6. Linearverdichter nach einem der vorhergehenden Ansprüche, **dadurch gekennzeichnet, dass** die Feder (5, 7, 9) in einem Mittelabschnitt (10) mit dem Schwingkörper (16), in zwei Endabschnitten (6) mit dem Befestigungskörper (1) und an jeweils zwischen dem Mittelabschnitt (10) und den Endabschnitten (6) liegenden Abschnitten (7) mit dem Rahmen (11, 12) verbunden ist.

7. Linearverdichter nach einem der vorhergehenden Ansprüche, **dadurch gekennzeichnet, dass** die Feder (5, 7, 9) mit dem Befestigungskörper (1) über wenigstens ein schwingungsdämpfendes Element (4) verbunden ist.

8. Linearverdichter nach einem der vorhergehenden Ansprüche, **dadurch gekennzeichnet, dass** er eine zweite einteilige, den Schwingkörper (16) mit dem Rahmen (11, 12) und den Rahmen (11, 12) mit dem Befestigungskörper (1) verbindende Feder (5, 7, 9) aufweist, und dass die Federn in Richtung der Hin- und Herbewegung beabstandet an dem Schwingkörper (16) angreifen.

9. Linearverdichter nach einem der vorhergehenden Ansprüche, **dadurch gekennzeichnet, dass** er wenigstens ein Paar von antiparallel und mit quer zur Bewegungsrichtung des Schwingkörpers orientierter Feldachse auf entgegengesetzten Seiten des Schwingkörpers angeordneten Elektromagneten (14, 15) aufweist.

## Claims

1. Linear compressor with a pump chamber (13), in which a piston is reciprocatingly movable, a frame (11, 12), which is fixedly connected with the pump chamber (13) and at which an oscillatory body (16) connected with the piston is retained by way of at least one spring (9) to be reciprocatingly movable and at least one electromagnet (14, 15) for driving the reciprocating motion of the oscillatory body (16) is mounted, **characterised in that** a unitary spring (5, 7, 9) on the one hand connects the oscillatory body (16) with the frame (11, 12) and on the other hand the frame (11, 12) with a fastening body (1) for fastening of the linear compressor to a support.

2. Linear compressor according to claim 1, **characterised in that** the fastening body (1) is a housing surrounding the pump chamber (13) and the frame (11, 12).

3. Linear compressor according to claim 1 or 2, **characterised in that** the spring (5, 7, 9) is a diaphragm spring.

4. Linear compressor according to claim 3, **characterised in that** the diaphragm spring (5, 7, 9) comprises at least one spring arm (5, 9) which is curved in zigzag form and which connects the frame (11, 12) with the oscillatory body (16) or with the fastening body (1).

5. Linear compressor according to claim 3, **characterised in that** the diaphragm spring (5, 7, 9) comprises at least two curved arms (9) which connect the frame (11, 12) with the oscillatory body (16) and which have mirror symmetry relative to one another with respect to a plane (I, II) parallel to the direction of movement of the oscillatory body.

6. Linear compressor according to any one of the preceding claims, **characterised in that** the spring (5, 7, 9) is connected in a middle section (10) with the oscillatory body (16), in two end sections (6) with the fastening body (1) and at sections (7) respectively disposed between the middle section (10) and the end sections (6) with the frame (11, 12).

7. Linear compressor according to any one of the preceding claims, **characterised in that** the spring (5, 7, 9) is connected with the fastening body (1) by way of at least one vibration-damping element (4).

8. Linear compressor according to any one of the preceding claims, **characterised in that** it comprises a second unitary spring (5, 7, 9) connecting the oscillatory body (16) with the frame (11, 12) and the frame (11, 12) with the fastening body (1) and that the springs engage the oscillatory body (16) at a spacing in the direction of the reciprocating motion.

9. Linear compressor according to any one of the preceding claims, **characterised in that** it comprises at least one pair of antiparallel electromagnets (14, 15) arranged on opposite sides of the oscillatory body with field axes oriented transversely with respect to the direction of movement of the oscillatory body.

## Revendications

1. Compresseur linéaire comprenant une chambre de pompage (13) dans laquelle un piston effectue un mouvement de va-et-vient, un cadre (11, 12) relié fixement à la chambre de pompage (13) sur lequel un corps oscillant (16) relié au piston est maintenu de manière à effectuer un mouvement de va-et-vient par le biais d'au moins un ressort (9) et au moins un électroaimant (14, 15) servant à commander le mouvement de va-et-vient du corps oscillant (16) est monté, **caractérisé en ce qu'**un ressort monobloc (5, 7, 9) relie d'une part le corps oscillant (16) au cadre (11, 12) et d'autre part le cadre (11, 12) à un corps de fixation (1) pour la fixation du compresseur linéaire sur un support.

2. Compresseur linéaire selon la revendication 1, **caractérisé en ce que** le corps de fixation (1) est un carter entourant la chambre de pompage (13) et le cadre (11, 12).

3. Compresseur linéaire selon la revendication 1 ou 2, **caractérisé en ce que** le ressort (5, 7, 9) est un ressort diaphragme.

4. Compresseur linéaire selon la revendication 3, **caractérisé en ce que** le ressort diaphragme (5, 7, 9) comprend au moins un bras de ressort (5, 9) plié en zigzag qui relie le cadre (11, 12) au corps oscillant (16) ou au corps de fixation (1).

5. Compresseur linéaire selon la revendication 3, **caractérisé en ce que** le ressort diaphragme (5, 7, 9) comprend au moins deux bras (9) pliés symétriques l'un à l'autre par rapport à un plan (I, II) parallèle à la direction de mouvement du corps oscillant et reliant le cadre (11, 12) au corps oscillant (16).

6. Compresseur linéaire selon l'une quelconque des revendications précédentes, **caractérisé en ce que** le ressort (5, 7, 9) est relié au corps oscillant (16) dans un segment médian (10), au corps de fixation (1) au niveau de deux segments d'extrémité (6) et au cadre (11, 12) au niveau des segments (7) situés respectivement entre le segment médian (10) et les segments d'extrémité (6).

7. Compresseur linéaire selon l'une quelconque des revendications précédentes, **caractérisé en ce que** le ressort (5, 7, 9) est relié au corps de fixation (1) par le biais d'au moins un élément amortissant les vibrations (4).

8. Compresseur linéaire selon l'une quelconque des revendications précédentes, **caractérisé en ce qu'**il comprend un second ressort monobloc (5, 7, 9) reliant le corps oscillant (16) au cadre (11, 12) et le cadre (11, 12) au corps de fixation (1) et **en ce que** les ressorts agissent à une distance l'un de l'autre sur le corps oscillant (16) dans la direction du mouvement de va-et-vient.

9. Compresseur linéaire selon l'une quelconque des revendications précédentes, **caractérisé en ce qu'**il comprend au moins une paire d'électroaimants (14, 15) disposés sur des côtés opposés du corps oscillant de manière antiparallèle et avec un axe de champ orienté perpendiculairement à la direction de mouvement du corps oscillant.
